# EUROPÄISCHE PATENTANMELDUNG

(11) **EP 1 909 050 A1**
(43) Veröffentlichungstag der Anmeldung: **09.04.2008**
(21) Anmeldenummer: 06121429.2
(22) Anmeldetag: 28.09.2006
(51) Int. Cl.: F25D 29/00

(54) **Anordnung zum Kühlen von Waren**

(71) Anmelder: Siemens Schweiz AG, 8047 Zürich (CH)
(72) Erfinder: Cummins, Danny, 6312 Steinhausen (CH)
(74) Vertreter: Maier, Daniel Oliver

(57) **Zusammenfassung**

Eine zum Kühlen einer Ware geeignete Anordnung umfasst ein Steuergerät (8) mit einer Datenbasis (26), in der wenigstens ein Zeitintervall tₐ_t_{b} und ein im Zeitintervall geltender Temperatursollwert ϑ*_{c}* abgespeichert ist. Im Steuergerät (8) ist eine Reglerfunktion implementiert, durch welche die über einen Temperaturfühler (12) auf das Steuergerät (8) zurückgeführte Temperatur ϑ*_{R}* eines thermisch isolierten Innenraums (6) abhängig vom Zeitintervall t_{a_}t_{b} durch Aktivieren beziehungsweise Deaktivieren einer Kühleinrichtung (9) auf den Temperatursollwert ϑ*_{c}* geregelt wird. Da die Ware - beispielsweise abgefüllte Getränke - nur im Zeitintervall t_{a_}t_{b} gekühlt verfügbar ist, wird Energie eingespart und somit auch die Emission von Kohlenstoffdioxid reduziert.

## Beschreibung

Die Erfindung bezieht sich auf Einrichtung der im Oberbegriff des Anspruchs 1 genannten Art.

Solche Anordnungen eignen sich insbesondere zum Kühlen von beispielsweise in Dosen, Flaschen, Getränkekartons oder Folienbeuteln abgefüllten Getränken in einem Verkaufs- oder Pausenlokal, oder auf einem Sport- oder Freizeitareal. Anordnungen dieser Art sind jedoch grundsätzlich zur Kühlung von Waren geeignet, welche innerhalb der vorgesehenen Verweildauer in der Anordnung auch dann keinen Schaden nehmen, wenn die Temperatur in der Anordnung auf die Umgebungstemperatur ansteigen würde.

Aus WO 03/004950 A ist eine Anordnung dieser Art bekannt, durch welche Produkte gekühlt und auf ihrer Oberfläche mit Frost beschlagen werden.

Das Betreiben bekannter Anordnungen dieser Art verbraucht relativ viel Energie, was in der Regel mit entsprechend grosser Emission von Kohlenstoffdioxid verbunden ist.

Der Erfindung liegt die Aufgabe zugrunde, eine Anordnung vorzuschlagen, durch welche abgefüllte Getränke bei Bedarf gekühlt verfügbar sind, deren Betreiben jedoch möglichst wenig Energie erfordert.

Die genannte Aufgabe wird erfindungsgemäss durch die Merkmale des Anspruchs 1 gelöst. Vorteilhafte Ausgestaltungen ergeben sich aus den abhängigen Ansprüchen.

Nachfolgend werden Ausführungsbeispiele der Erfindung anhand der Zeichnung näher erläutert.

Es zeigen:
Fig. 1 eine Anordnung zum Kühlen von Getränken,
Fig. 2 eine schematische Darstellung der, ein Steuergerät aufweisenden Anordnung,
Fig. 3 eine Benutzerschnittstelle des Steuergeräts, und
Fig. 4 eine schematische Darstellung des Steuergeräts.

In der Fig. 1 bezeichnet 1 ein thermisch isoliertes Gehäuse einer in einem geschnittenen Seitenriss dargestellten Anordnung zum Kühlen von Waren, insbesondere zum Kühlen von Getränken. Das Gehäuse 1 weist wenigstens eine vorteilhafterweise durchsichtig gestaltete Türe 2 auf, durch welche einerseits die angebotene Ware sichtbar ist und andrerseits der Zugriff in wenigstens ein im Innenraum 6 des Gehäuses 1 angeordnetes Regal 3, 3a oder 3b ermöglicht wird.

In einer Variante ist das Gehäuse 1 ein Teil eines Warenautomats, beispielsweise eines Getränkeautomats, welcher eine Ware, beispielsweise eine Getränkedose nach deren Auswahl und Abgeltung in bekannter Art und Weise über eine im Gehäuse 1 angebrachte Öffnung freigibt.

Am Gehäuse 1 ist wenigstens eine Lichtquelle 4 oder 5 angeordnet. Beispielhaft ist eine erste Lichtquelle 4 derart plaziert, dass ihr Licht auf den Regalen 3, 3a und 3b gestapelte Ware fällt und durch die hier als Türe 2 verwirklichte durchsichtige Gehäusewand gut sichtbar macht. Mit Vorteil ist eine zweite Lichtquelle 5 derart am Gehäuse 1 angeordnet, dass ihr Licht auch in einer abgedunkelten Umgebung die Aufmerksamkeit auf die Anordnung zum Kühlen von Getränken lenkt.

Auf dem Regal 3, 3a oder 3b sind portionierte Getränke 7 gestapelt, welche beispielsweise in Dosen, Flaschen, Getränkekartons oder Folienbeuteln abgefüllten sind.

Die Anordnung umfasst weiter eine Kühleinrichtung und ein Steuergerät 8. Die Kühleinrichtung ist beispielhaft durch eine, einen Kompressor 9 und einen Verdampfer 10 aufweisende Kältemaschine verwirklicht. Ein Ventilator 11 zur Umwälzung der Luft im Innenraum 6 ist vorteilhafterweise im Bereich des Verdampfers 10 wirksam. Zur Erfassung der Temperatur *ϑ_{R}* im Innenraum 6 des Gehäuses 1 ist ausserdem ein Temperaturfühler 12 im Innenraum 6 angeordnet. Zur Verminderung von Wärmelast ist der Kompressor 9 vorteilhafterweise nicht im thermisch isolierten Innenraum 6 des Gehäuses 1 untergebracht.

Das Steuergerät 8 ist beispielhaft im Innenraum 6 des Gehäuses 1 angeordnet. In einer weiteren Ausführungsvariante ist das Steuergerät 8 aussen am Gehäuse 1 angebracht.

In der Fig. 2 ist das Steuergerät 8 etwas detaillierter dargestellt, wobei auch Verbindungen zu weiteren Geräten dargestellt sind. Das Steuergerät 8 weist wenigstens einen Mikrocomputer 20, einen ersten, mit der zweiten Lichtquelle 5 verbundenen Schalter 21, einen zweiten, mit der ersten Lichtquelle 4 verbundenen Schalter 22, einen dritten, mit dem Kompressor 9 verbundenen Schalter 23, einen vierten, mit dem Ventilator 11 verbundenen Schalter 24, eine mit dem Temperaturfühler 12 verbundene Schnittstelle 25 und eine vom Mikrocomputer 20 lesbare und veränderbare Datenbasis 26 auf. Bei Bedarf wird der Temperaturfühler 12 vorteilhafterweise durch das Steuergerät 8 über die Schnittstelle 25 gespeist. In einer vorteilhaften Ausführungsvariante umfasst das Steuergerät 8 ausserdem eine, vorteilhafterweise mit dem Mikrocomputer 20 verbundene Kommunikationsschnittstelle 27.

Der Mikrocomputer 20 ist beispielhaft ein für seine Anwendung programmierter Mikroprozessor mit notwendigen Programm- und Datenspeichereinheiten sowie Ein- und Ausgabeports. Die Schalter 21, 22, 23 und 24 des Steuergeräts 8 sind je nach Bedarf elektronische oder elektromechanische Schalter, die vom Mikrocomputer 20 steuerbar sind.

Zwischen dem Regelgerät 8 und einem externen Gerät 29 sind über die Kommunikationsschnittstelle 27 und ein Kommunikationsmedium 28 Daten austauschbar. Das Kommunikationsmedium 28 ist beispielsweise ein Telefonnetz, ein Datennetz, das Internet oder eine Funkverbindung.

Eine in der Fig. 3 dargestellte beispielhafte Ausführung einer Benutzerschnittstelle des Steuergeräts 8 umfasst ein Anzeigeeinheit 30 und beispielsweise durch Tasten implementierte Eingabeelemente 34a, 34b, 34c, und 34d. Die Anzeigeeinheit 30 ermöglicht vorteilhafterweise Darstellungen von Symbolen 31a, 31b und 31c, Diagrammen 32a, weiterer Information 32b sowie einer Benutzeranweisung 33.

Die Anordnung kann beispielsweise auch als Kühlschrank betrachtet werden, der mit dem Steuergerät 8 ausgerüstet und damit bezüglich Energieverbrauch für ein in weiten Grenzen wählbares Anwendungsprofil optimiert ist.

Durch das Steuergerät 8 wird die Temperatur *ϑ_{R}* im Innenraum 6 des Gehäuses 1 nur abhängig von frei wählbaren Zeitspannen auf einen einstellbaren Sollwert ∂*_{C}* geregelt und damit aktiv gekühlt. Wenn also die Ware beispielsweise täglich von 9 Uhr bis 19 Uhr gekühlt verfügbar sein soll, und die Ware nicht verderblich ist, dann wird eine Regelfunktion des Steuergeräts 8 vorteilhafterweise so programmiert, dass die Temperatur *ϑ_{R}* nur jeweils von 9 Uhr bis 19 Uhr den Sollwert ϑ*_{C}* erreicht und in den übrigen Zeiten auf eine Kühlung verzichtet wird, was eine wesentliche Energieeinsparung ermöglicht. Aktivitäten des Steuergeräts 8 sind in der Fig. 4 im Zusammenhang mit den steuerbaren Schaltern 21, 22, 23 und 24, der Schnittstelle 25, der Kommunikationsschnittstelle 27, der Anzeigeeinheit 30, den Eingabeelementen 34 und der Datenbasis 26 dargestellt.

In der für die Fig. 4 gewählten, aus der Literatur bekannten Darstellungsart für Datenflussdiagramme (dazu beispielsweise D. J. Hatley, I. A. Pirbhai: Strategies for Real-Time System Specification, Dorset House, NY 1988) bedeutet ein Kreis eine Aktivität, ein Viereck ein angrenzendes System oder ein Teilsystem und ein Pfeil einen Kanal zur Übertragung von Daten und/oder Ereignissen, wobei die Pfeilspitze in die wesentliche Datenflussrichtung zeigt. Ein Datenspeicher, der allgemein mehreren Aktivitäten zur Verfügung steht, ist durch zwei gleich lange, parallele Linien dargestellt. Mit dem Begriff Datenspeicher wird hier eine Einrichtung zur Speicherung von Daten bezeichnet, welche auch Mittel zur Verhinderung von Konflikten bei zeitlich parallelem Zugriff mehrerer Aktivitäten auf die Daten aufweist. Im weiteren ist beispielsweise eine Anordnung aus zwei durch einen Kanal verbundenen Aktivitäten mit einer einzigen Aktivität, welche alle Aufgaben der besagten beiden Aktivitäten erfüllt, äquivalent. Eine Aktivität ist allgemein in mehrere über Kanäle und/oder Datenspeicher verbundene Aktivitäten zerlegbar. Weitere in der Literatur der Datenflussdiagramme benutzte Bezeichnungen sind "Terminator" für das angrenzende System oder das Teilsystem, "Process" oder "Task" für die Aktivität, "Data Flow" oder "Channel" für den Kanal und "Pool" oder "Data Pool" für den Datenspeicher.

Eine Aktivität kann als elektronische Schaltung oder auch softwaremässig beispielsweise als Prozess, Methode, Programmstück oder Routine verwirklicht werden, wobei die Aktivität bei einer softwaremässigen Ausführung auch die Zielhardware umfasst.

In der Datenbasis 26 ist ein Zeitintervall t_{a_}t_{b} abgespeichert, während dem die im Innenraum 6 gelagerte Ware gekühlt verfügbar sein soll. Ausserdem ist in der Datenbasis 26 der Temperatursollwert ϑ*_{C}* abgespeichert, auf den die Temperatur ϑ*_{R}* des Innenraums 6 während des Zeitintervall t_{a_}t_{b} durch das Steuergerät 8 zu regeln ist.

Vorteilhafterweise ist das Zeitintervall t_{a_}t_{b} mit einem Anfangszeitpunkt tₐ und einem Endzeitpunkt tₑ oder durch den Anfangszeitpunkt tₐ und eine Dauer definiert.

In ersten Ausführungsvariante des Steuergeräts 8 gilt das Zeitintervall t_{a_}t_{b} jeweils wiederholt für alle Tage. In weiteren Ausführungsvariante ist das Zeitintervall t_{a_}t_{b} jeweils auf einen Wochentag, einen Werktag, einen Feiertag oder auf einen Kalendertag bezogen. Bei Bedarf sind weitere Varianten implementierbar, in denen beispielhaft eine in der Datenbasis 26 abgespeichertes Pausenintervall t_{Pa_}t_{Pb} definiert ist, in dem die Kühleinrichtung nicht freigegeben wird, also die Temperatur ϑ*_{R}* des Innenraums 6 nicht geregelt wird. Das Pausenintervall t_{Pa_}t_{Pb} ist in der Datenbasis 26 vorteilhafterweise durch einen Pausenbeginn t_{Pa} und ein Pausenende t_{Pe} abgespeichert.

Durch eine im Steuergerät 8 verfügbare Reglerfunktion 42 wird die über den Temperaturfühler 12 auf das Steuergerät 8 zurückgeführte Temperatur ϑ*_{R}* des Innenraums 6 abhängig vom Zeitintervall t_{a_}t_{b} durch Aktivieren beziehungsweise Deaktivieren der Kühleinrichtung auf den Temperatursollwert ϑ*_{C}* geregelt.

Vorteilhafterweise ist die Kühleinrichtung durch die Reglerfunktion 42 derart steuerbar, dass im Innenraum 6 spätestens im Anfangszeitpunkt tₐ des Zeitintervalls t_{a_}t_{b} der Temperatursollwert ∂*_{C}* erreicht wird. Bei Bedarf ist die Freigabe der Kühleinrichtung ausser vom Anfangszeitpunkt tₐ noch von der Wärmekapazität der Ware abhängig gesteuert. Mit Vorteil wird die Kühleinrichtung eine vorbestimmte Zeitspanne vor dem Erreichen des Endzeitpunkts tₑ durch die optimierte Reglerfunktion abgeschaltet, wobei die Zeitspanne im Wesentlichen durch die Wärmekapazität der Ware, die thermische Isolation des Gehäuses und ein erwartetes Benutzerverhalten beim Entnehmen der Ware abgestimmt ist.

Eine durch die Reglerfunktion 42 auslösbare Kälteanforderung wird beispielhaft durch ein Aktivieren des Kompressors 9 über den dritten Schalter 23 erreicht.

Der über den vierten Schalter 24 ein- und ausschaltbare Ventilator 11, durch den die Luft im Innenraum 6 umwälzbar ist, wird vorteilhafterweise durch die Reglerfunktion 42 jeweils zeitgleich mit einer Kälteanforderung an die Kühleinrichtung eingeschaltet und vorteilhafterweise eine vorbestimmbare Zeitspanne nach einer Deaktivierung der Kühleinrichtung wieder ausgeschaltet. In einer Variante der Reglerfunktion 42 wird der Ventilator 11 ausserdem in Zeitspannen, in denen die Kühleinrichtung deaktiviert ist, periodisch jeweils kurz eingeschaltet.

Durch eine im Steuergerät 8 verfügbare Lichtsteuerung 41 wird die über den ersten Schalter 21 und/oder die über den zweiten Schalter 22 ein- oder ausschaltbare Lichtquelle 4 oder 5 selbsttätig im Anfangszeitpunkt tₐ des Zeitintervalls t_{a_}t_{b} eingeschaltet und im Endzeitpunkt tₑ ausgeschaltet, wodurch zusätzlich Energie eingespart werden kann.

Durch eine im Steuergerät 8 verfügbare Uhr 44 ist ein, vorteilhafterweise in der Datenbasis 26 abgespeicherter Kalender aktualisierbar, an den bei Bedarf Instanzen des Zeitintervalls t_{a_}t_{b} und/oder Instanzen des Pausenintervall t_{Pa_}t_{Pb} gebunden sind.

Durch eine im Steuergerät 8 verfügbare, mit der Anzeigeeinheit 30 und den Eingabeelementen 34 verbundene Bedienerführung 40 ist beispielhaft das Zeitintervall t_{a_}t_{b} aus vordefinierten Intervallen auswählbar, welche an der Anzeigeeinheit 30 vorgeschlagen werden. In einer Ausführungsvariante der Bedienerführung 40 sind ferner der Anfangszeitpunkt tₐ und der Endzeitpunkt tₑ des Zeitintervalls t_{a_}t_{b} und/oder der Pausenbeginn t_{Pa} und das Pausenende t_{Pe} des Pausenintervalls t_{Pa_}t_{Pb} frei wählbar. Die Bedienerführung 40 ermöglicht ferner ein Auswählen oder Verändern des Temperatursollwert ϑ*_{C}*.

Durch einen im Steuergerät 8 verfügbaren Kommunikationstreiber 43 ist die Kommunikationsschnittstelle 27 bedienbar. Durch den Kommunikationstreiber 43 wird beispielsweise dem externen Gerät 29 (Fig. 2) für Servicezwecke ein Analysieren der Datenbasis 26 ermöglicht.

### Bezugszeichenliste

- 1: Gehäuse
- 2: Türe
- 3, 3a,: 3b Regal
- 4: Lichtquelle, erste
- 5: Lichtquelle, zweite
- 6: Innenraum
- 7: Getränk
- 8: Steuergerät
- 9: Kompressor
- 10: Verdampfer
- 11: Ventilator
- 12: Temperaturfühler
- 20: Mikrocomputer
- 21: Schalter, erster
- 22: Schalter, zweiter
- 23: Schalter, dritter
- 24: Schalter, vierter
- 25: Schnittstelle
- 26: Datenbasis
- 27: Kommunikationsschnittstelle
- 28: Kommunikationsmedium
- 29: Gerät, externes
- 30: Anzeigeeinheit
- 31a, 31b, 31c: Symbol
- 32a: Diagramm
- 32b: Information, weitere (Temperatur)
- 33: Benutzeranweisung
- 34a, 34b, 34c, 34d: Eingabeelement (Taste)

- 40: Bedienerführung
- 41: Lichtsteuerung
- 42: Reglerfunktion
- 43: Kommunikationstreiber
- 44: Uhr

- ϑ*_{R}*: Temperatur im Innenraum des Gehäuses 1
- ϑ*_{C}*: Temperatursollwert
- tₐ: Anfangszeitpunkt
- tₑ: Endzeitpunkt
- t_{a_}t_{b}: Zeitintervall
- t_{Pa}: Pausenbeginn
- t_{Pe}: Pausenende
- t_{Pa_}t_{Pb}: Pausenintervall

## Patentansprüche

1. Zum Kühlen einer Ware geeignete Anordnung,
- mit einem zur Aufnahme der Ware geeigneten und von einem thermisch isolierenden Gehäuse (1) umhüllten Innenraum (6),
- einem Steuergerät (8),
- einer vom Steuergerät (8) steuerbaren Kühleinrichtung (9, 10), und
- einem im Innenraum (6) angeordneten und vom Steuergerät (8) zur Erfassung der Temperatur ϑ*_{R}* des Innenraums (6) benutzbarer Temperaturfühler (12),
**gekennzeichnet durch**
- eine im Steuergerät (8) verfügbare Uhr (44),
- eine im Steuergerät (8) verfügbare Datenbasis (26), in der ein in Zeitintervallen geltender Temperatursollwert ϑ*_{C}* und ein einen Anfangszeitpunkt tₐ und einen Endzeitpunkt tₑ aufweisendes Zeitintervall t_{a_}t_{b} abgespeichert ist, und eine im Steuergerät (8) verfügbare Reglerfunktion (42), welche die über den Temperaturfühler (12) auf das Steuergerät (8) zurückgeführte Temperatur *ϑ_{R}* des Innenraums (6) abhängig vom Zeitintervall t_{a_}t_{b} **durch** Aktivieren beziehungsweise Deaktivieren der Kühleinrichtung (9, 10) auf den Temperatursollwert ∂*_{C}* regelt.

2. Anordnung nach Anspruch 1, **dadurch gekennzeichnet,**
**dass** die Kühleinrichtung (9, 10) durch die Reglerfunktion (42) derart steuerbar ist, dass im Innenraum (6) im Anfangszeitpunkt tₐ des Zeitintervalls t_{a_}t_{b} der Temperatursollwert ϑ*_{C}* erreicht wird, und dass die Kühleinrichtung (9, 10) eine vorbestimmte Zeitspanne vor dem Erreichen des Endzeitpunkts tₑ durch die optimierte Reglerfunktion abgeschaltet wird.

3. Anordnung nach einem vorangehenden Anspruch, **gekennzeichnet durch**
einen vom Steuergerät (8) ein- und ausschaltbarer Ventilator (11), **durch** den die Luft im Innenraum (6) umwälzbar ist, wobei das Steuergerät (8) derart ausgebildet und geschaltet ist, dass der Ventilator (11) selbsttätig jeweils zeitgleich mit einer Kälteanforderung an die Kühleinrichtung (9, 10) eingeschaltet wird und eine vorbestimmbare Zeitspanne nach einer Deaktivierung der Kühleinrichtung (9, 10) ausgeschaltet wird.

4. Anordnung nach einem vorangehenden Anspruch, **gekennzeichnet durch** wenigstens eine vom Steuergerät (8) ein-oder auch ausschaltbare Lichtquelle (4; 5), wobei das Steuergerät (8) derart ausgebildet und geschaltet ist, dass die Lichtquelle (4; 5) selbsttätig im Anfangszeitpunkt tₐ des Zeitintervalls t_{a_}t_{b} einschaltbar und im Endzeitpunkt tₑ ausschaltbar ist.

5. Anordnung nach einem vorangehenden Anspruch, **gekennzeichnet durch** eine Ein-/Ausgabeeinheit (30, 34), über welche der Anfangszeitpunkt tₐ und der Endzeitpunkt tₑ des Zeitintervalls t_{a_}t_{b} wählbar ist.

6. Anordnung nach Anspruch 5, **dadurch gekennzeichnet, dass** der Temperatursollwert ϑ*_{C}* über die Ein-/Ausgabeeinheit (30, 34) veränderbar ist.

7. Anordnung nach einem vorangehenden Anspruch, **dadurch gekennzeichnet, dass** das Zeitintervall t_{a_}t_{b} abhängig von einem Wochentag definierbar ist.

8. Anordnung nach einem vorangehenden Anspruch, **dadurch gekennzeichnet, dass** das Zeitintervall t_{a_}t_{b} abhängig von einem Kalendertag definierbar ist.

9. Anordnung nach einem vorangehenden Anspruch, **gekennzeichnet durch** ein in der Datenbasis (26) abgespeichertes, einen Pausenbeginn t_{Pa} und ein Pausenende t_{Pe} aufweisendes Pausenintervall t_{Pa_}t_{Pb},
wobei das Steuergerät (8) derart ausgebildet und geschaltet ist,
dass die Kühleinrichtung (9, 10) abhängig vom Pausenintervall t_{Pa_}t_{Pb} deaktivierbar ist.

10. Anordnung nach einem vorangehenden Anspruch, **gekennzeichnet durch** eine Benutzerschnittstelle (30, 34, 40), **durch** welche das Zeitintervall t_{a_}t_{b} aus vordefinierten Intervallen auswählbar ist.

11. Anordnung nach einem vorangehenden Anspruch, **gekennzeichnet durch** eine Kommunikationsschnittstelle (27) über welche die Datenbasis (26) von einem externen Gerät lesbar ist.

12. Anordnung nach einem vorangehenden Anspruch, **gekennzeichnet durch** wenigstens ein im Innenraum (6) des Gehäuses (1) angeordnetes Regal (3), auf dem portionierte Getränke stapelbar sind.
